# EUROPÄISCHE PATENTSCHRIFT

(11) **EP 0 939 964 B1**
(45) Veröffentlichungstag und Bekanntmachung des Hinweises auf die Patenterteilung: **25.01.2006**
(21) Anmeldenummer: 98943757.9
(22) Anmeldetag: 21.07.1998
(51) Int. Cl.: H01H 33/28

(54) **SCHALTER**
SWITCH
COMMUTATEUR

(30) Priorität: 23.09.1997 DE 19741926
(43) Veröffentlichungstag der Anmeldung: 08.09.1999
(73) Patentinhaber: AEG Niederspannungstechnik GmbH & Co. KG, 24534 Neumünster (DE)
(72) Erfinder: SCHULZE, Claus-Peter, D-24539 Neumünster (DE)
(74) Vertreter: TBK-Patent
(86) Internationale Anmeldenummer: PCT/EP1998/004561
(87) Internationale Veröffentlichungsnummer: WO 1999/016094

(56) Entgegenhaltungen:
- DE-A1- 3 347 641

## Beschreibung

Die Erfindung bezieht sich auf einen Schalter gemäß der im Begriff des Patentanspruchs 1 angegebenen Gattung.

Herkömmliche Schalter haben einen Kontakthebel, der mittels eines Druckelements vorgespannt ist. Das Druckelement ist pleuelstangenartig ausgebildet und hat an dem einen Ende eine den Kontakthebel umgreifende Gabel, an deren Schenkeln eine, in einer Bohrung des Kontakthebels aufgenommene Achse befestigt ist. Die Achse ist in einem in der Gelenkaufnahmebohrung etwa mittig befestigten Lagerring abgestützt. Zu diesem Zweck ist die der Abschnitt des Kontakthebels im Bereich der Gelenkaufnahmebohrung kastenförmig ausgebildet, so daß der Lagerring einseitig in einen im Kontakthebel ausgebildeten, mit einer ersten Bohrung versehenen kastenförmigen Aufnahmeabschnitt eingesetzt und sodann im Aufbnahmeabschnitt mit einem Deckel mit einer zweiten Bohrung derart fixiert wird, daß der Lagerring mit der ersten und zweiten Bohrung fluchtet. Für die Montage des als Gelenklager dienenden Lagerrings ist somit ein zweiteiliges, kompliziert anzufertigendes Lagergehäuse erforderlich.

Aufgabe der Erfindung ist es, einen Schalter zu schaffen, bei dem der das Druckelement im Kontakthebel abstützende Gelenklager in einfacher und zuverlässiger Weise in den Kontakthebel montierbar ist.

Diese Aufgabe wird durch die im Patentanspruch 1 angegebene Merkmalskombination gelöst. Die Lösung dieser Aufgabe wird insbesondere dadurch erreicht, daß die Gelenkaufnahmebohrung als ein schlüsselförmiges, sich in Druckrichtung des Druckelements erstreckendes Langloch mit runden Endabschnitten unterschiedlicher Durchmesser ausgebildet ist, wobei der den kleineren Durchmesser aufweisende Endabschnitt der Gelenkaufnahmebohrung eine bohrungsumfangsseitig ausgebildete Nut aufweist, in welche ein zuvor in den Endabschnitt mit dem größeren Durchmesser seitlich des Kontakthebels eingeschobener Lagerring durch eine Bewegung zum ersten Abschnitt hin eingepaßt werden kann.

Vorteilhafte Weiterbildungen der Erfindung sind in den Unteransprüchen definiert.

Die Erfindung wird im folgenden anhand eines Ausführungsbeispiels unter Bezugnahme auf Zeichnungen näher erläutert.

Es zeigen:
Figuren 1a, 1b: eine Seitenansicht des Schalters im offenen (Fig. 1a) und geschlossenen (Fig. 1b) Zustand;
Fig. 2: eine perspektivische Ansicht des Schalters von der mit dem Pfeil A in Fig. 1a gezeigten Richtung, in welcher Ansicht die Gelenkaufnahmebohrung durch Weglassen des Kontakthebelabschnitts oberhalb einer durch die Gelenkaufnahmebohrung verlaufende Schnittlinie freigelegt ist.
Figuren 3a, 3b: perspektivische Ansichten des in Fig. 1a gezeigten Druckelements mit dem zugehörigen Kontakthebelabschnitt, in dem sich die Gelenkaufnahmebohrung befindet, in welcher Ansicht die Position der Gabel am Kontakthebel und die Position des die Gelenkachse aufnehmenden Gelenklagers gezeigt sind;
Figuren 4a, 4b und 4c: perspektivische Ansichten des in den Figuren 1a bis 3b gezeigten Kontakthebels, die die einzelnen Montagephasen des Gelenklagers verdeutlichen.
Fig. 5a: Schnittansicht des Kontakthebels quer zu den Bohrungsachsen des Gelenkaufnahmeabschnitts; und
Fig. 5b: eine Schnittansicht durch den Kontakthebel entlang der Bohrungsachsen des Gelenkaufnahmeabschnitts.

Wie die Fig. 1 zeigt, ist ein Schalter mit einem Kontakthebel 1 ausgestattet, der im wesentlichen parallel zur Zeichnungsebene verschiebbar ist, um die Kobntaktelemente 1a miteinander in Berührung zu bringen. Die Bewegung des Kontakthebels 1 wird durch ein Gestänge 10 gesteuert, dessen Hauptbestandteil ein Druckelement 2 darstellt.

Das Druckelement 2 ist mit seinen einzelnen Bestandteilen in den Figuren 1a - 3b gezeigt.

Wie der Darstellung in Fig. 1 und Fig. 1a im einzelnen zu entnehmen ist, ist das Druckelement 2 pleuelartig ausgebildet und besteht im wesentlichen aus einer Gabel 3 und einem sich von dieser erstreckenden stabförmigen Element 7. Zwischen den Schenkelenden der Gabel ist mittels einer Schraubverbindung eine Gelenkachse 4 befestigt. Die Achse 4 erstreckt sich ihrerseits durch eine den Kontakthebel 1 durchsetzende Gelenkaufnahmebohrung 6. Inmitten der Gelenkaufnahmebohrung 6 ist ein als Lagerring ausgebildetes Gelenklager 5 aufgenommen, an dem die Achse 4 gestützt ist.

An seinem von der Gabel 3 abgewandten Ende ist das stabförmige Element 7 in einer Bohrung eines kippbaren Stützelements 8 beweglich aufgenommen. Das kippbare Stützelement 8 ist beidseitig in zwei sich parallel zum Kontakthebel 1 erstreckenden Stützplatten 11, von denen nur die eine in Fig. 1 gezeigt ist, drehbar gelagert. Zwischen der dem Kontakthebel 1 zugewandten Seite des Stützelements 8 und dem Grundabschnitt der Gabel 3 ist eine das stabförmige Element 7 umgreifende Schraubenfeder 2 angeordnet, welche die Gabel 3 des Druckelements 2 gegen die Gelenkaufnahmebohrung 6 vorspannt.

Die Gelenkaufnahmebohrung 6 ist als ein zwei Bohrungsendabschnitte unterschiedlicher Durchmesser aufweisendes Langloch ausgbildet. Dabei erstreckt sich die Gelenkaufnahmebohrung 6 im wesentlichen senkrecht zum Kontakthebel und zugleich in Erstreckungsrichtung des Druckelements 2 derart, daß die zwei Endabschnitte 6a, 6b der Gelenkaufnahmebohrung in Vorspannrichtung der Feder 9 so hintereinander ausgebildet sind, daß die Schraubenfeder 9 die Gabel 3 gegen den Endabschnitt 6b der Gelenkaufnahmebohrung mit dem kleineren Durchmesser vorspannt.

Wie bereits oben dargelegt und im einzelnen in der Fig. 4a gezeigt, ist die Gelenkaufnahmebohrung 6 als als Langloch ausgebildet und hat einen ersten Bohrungsabschnitt 6a und einen zweiten Bohrungsabschnitt 6b, die in Vorspannrichtung der Feder 9, bzw. in Erstreckungsrichtung des Druckelements 2, hintereinander so gefertigt sind, daß der in Druckrichtung der Feder 2 hinter dem ersten Abschnitt 6a liegende zweite Abschnitt 6b einen Durchmesser hat, der kleiner als der Durchmesser des ersten Abschnitts 6a ist. In diesem zweiten Abschnitt ist etwa mittig eine Nut 6c ausgebildet, wie das im einzelnen in der Fig. 5b gezeigt ist. Wie die Darstellung der Fig. 5a zeigt erstreckt sich die Nut 6c erstreckt umfangsseitig des zweiten Endabschnitts 6b in einer solchen Tiefe, die in etwa dem Durchmesser des ersten Abschnitts 6a der Gelenkaufnahmebohrung 6 entspricht.

Das zur Abstützung der Gelenkachse 4 dienende Gelenklager 5 ist als ein Lagerring ausgebildet, an dessen äußeren Umfangsfläche ein ringförmiger Vorsprung 5a ausgebildet ist. Dieser Vorsprung ist so bemessen, daß er als Federelement für eine mit der Nut 6c herzustellen Feder-Nut-Verbindung dienen kann. Zu diesem Zweck ist die in Achsrichtung des Lagerrings zu messende Breite des Vorsprungs 5a nur geringfügig kleiner als die Breite der im zweiten Abschnitt 6b der Gelenkaufnahmebohrung 6 ausgebildeten Nut 6c. Wie die Darstellung der Figuren 4a, 4b und 4c im einzelnen zeigt, wird der Lagerring 5 zunächst seitlich in den ersten Abschnitt 6a der Gelenkaufnahmebohrung 6 soweit eingeschoben, bis der Vorsprung 5a axial in eine solche Lage des ersten Endabschnitts 6a gelangt, in der der Vorsprung 5a mit der sich seitlich zu diesem erstreckenden Nut 6c fluchtend ausgerichtet ist. Sodann wird der Lagerring 5 von der in Fig. 4b gezeigten Position in Richtung zum zweiten Abschnitt 6b der Gelenkaufnahmebohrung 6 hin soweit verschoben, bis der Vorsprung 5a in die Nut 6c einrastet und somit im zweiten Abschnitt 6b der Gelenkaufnahmebohrung 6 fixiert wird.

Weil das Druckelement 2, welches mittels der Gabel 3 und der daran befestigten Achse 4 am Lagerring abgestützt und in Druckrichtung der Feder 9 gegen den Kontakthebel 1 vorgespannt ist, besteht keine Gefahr, daß der Lagerring 5 wieder aus dem ersten Abschnitt 6a der Gelenkaufnahmebohrung herausfällt. Da die Feder 9 im Betrieb grundsätzlich unter Vorspannung steht, entfällt somit die Notwendigkeit einer Fixierung des Lagerrings 5 in negativer Kraftrichtung der Feder.

Die Erfindung ist auf das oben dargestellte Ausführungsbeispiel nicht beschränkt.

So zum Beispiel kann die Nut 6c auch als eine T-Nut ausgebildet werden. Die Nuttiefe soll dabei in jedem Fall ausreichend sein, um eine stabile Fixierung des wulstartigen Vorsprungs 5a des Lagerrings 5 in der Gelenkaufnahmeöffnung 6 zu gewährleisten.

Auch kann die als Langloch ausgebildete Gelenkaufnahmeöffnung 6 eine andere Form als die im oben beschriebenen Ausführungsbeispiel runde Form aufweisen. Selbst die Nut muß nicht unbedingt als durchgehende Vertiefung in der Bohrungsumfangsfläche des zweiten Abschnitts 6a ausgebildet werden.

Es kommt bei der erfindungsgemäßen Konstruktion lediglich darauf an, daß der Stützlager 5 in einen ersten Aufnahmeabschnitt des Kontakthebels in eine erste Richtung eingeschoben und anschließend durch die Spannwirkung des Druckelements derart in einen zweiten Aufnahmeabschnitt des Kontakthebels in eine zweite Richtung eingepaßt werden kann, daß er in diesem zweiten Aufnahmeabschnitt fixiert bleibt.

## Patentansprüche

1. Schalter mit einem Kontakthebel (1) und einem mit einer Gelenkachse (4) versehenen Druckelement (2), das mittels eines in einer Gelenkaufnahmeöffnung (6) des Kontakthebels (1) angeordneten und die Gelenkachse abstützenden Lagers (5) eine Gelenkverbindung mit dem Kontakthebel (1) bildet, um den Kontakthebel (1) in Kontaktstellung vorzuspannen,
**dadurch gekennzeichnet, daß**
die Gelenkaufnahmeöffnung (6) zwei in Spannrichtung des Druckelements (2) hintereinander derart ausgebildete Öffnungsabschnitte (6a, 6b) aufweist, daß das Lager (5) in den ersten Öffnungsabschnitt (6a) in eine von der Spannrichtung unterschiedliche Richtung steckbar und anschließend in Spannrichtung zur Herstellung einer Formschlußverbindung mit dem zweiten Öffnungsabschnitt (6b) bewegbar ist.

2. Schalter nach Anspruch 1, **dadurch gekennzeichnet, daß** die zwei Öffnungsabschnitte (6a, 6c) durch Bohrungen unterschiedlichen Durchmessers als Endabschnitte gebildet sind, wobei der in Spannrichtung weiter liegende zweite Endabschnitt (6b) einen kleineren Durchmesser als der Durchmesser des ersten Endabschnitts (6a) aufweist und mit einer kreisbogenförmig ausgebildeten und in die Bohrung des ersten Endabschnitts stufenlos übergehenden Nut (6c) versehen ist.

3. Schalthebel nach Anspruch 1 oder 2, **dadurch gekennzeichnet, daß** die Nut (6c) eine T-förmige Nut ist.

4. Schalthebel nach einem der Ansprüche 1 bis 3, **dadurch gekennzeichnet, daß** das Druckelement mittels einer den Kontakthebel (1) umgreifenden Gabel (3) an der Achse (4) befestigt ist.

## Claims

1. Switch with a contact lever (1) and a pressure element (2) possessing a hinged axis (4) which, by means of a bearing (5) arranged in a hinge reception aperture (6) of the contact lever (1) and supporting the hinged axis, forms a hinged connection with the contact lever (1) in order to pre-tension the contact lever (1) in its contact position, **characterised in that** the hinge reception aperture (6) possesses two aperture sections (6a, 6b) formed behind one another in the direction of tensioning of the pressure element (2) in such a way that the bearing (5) can be plugged into the first aperture section (6a) in a different direction to the direction of tensioning and can then be moved in the direction of tensioning in order to form a form-locking connection with the second aperture section (6b).

2. Switch in accordance with claim 1, **characterised in that** the two aperture sections (6a, 6c) are formed by bores of different diameters forming end sections, whereby the second end section (6b) lying further in the direction of tensioning possesses a smaller diameter than the diameter of the first end section (6a) and contains an arc-formed groove (6c) with a smooth transition into the bore of the first end section.

3. Switch in accordance with claim 1 or 2, **characterised in that** the groove (6c) is a T-formed groove.

4. Switch in accordance with one of claims 1 to 3, **characterised in that** the pressure element is fixed to the axis (4) by means of a fork (3) enclosing the contact lever (1).

## Revendications

1. Commutateur comprenant un levier de contact (1) et un élément de poussée (2) équipé d'un axe d'articulation (4) et qui, par l'intermédiaire d'un palier (5) monté dans une ouverture d'accueil d'articulation (6) située dans le levier de contact (1) et supportant l'axe d'articulation, établit une liaison articulée avec le levier de contact (1) de manière à précontraindre celui-ci dans le sens l'amenant en position de contact, **caractérisé en ce que** l'ouverture d'accueil d'articulation (6) présente deux parties d'ouverture (6a, 6b) situées l'une derrière l'autre par rapport au sens de la contrainte exercée par l'élément de poussée (2), le palier pouvant être enfiché dans la première partie d'ouverture (6a) dans une direction différente de celle de la précontrainte et pouvant ensuite être déplacé dans le sens de la précontrainte pour établir une liaison verrouillée par combinaison de formes avec la deuxième partie d'ouverture (6b).

2. Commutation selon la revendication 1, **caractérisé en ce que** les deux parties d'ouverture (6a, 6b) sont constituées par des parties d'extrémité de deux alésages de diamètres différents, la seconde partie d'extrémité (6b) qui est la plus éloignée dans le sens de la précontrainte, ayant son diamètre plus petit que celui de la première partie d'extrémité (6a), et présentant une rainure (6c) en forme d'arc de cercle qui se prolonge sans discontinuité par l'alésage de la première partie d'extrémité.

3. Commutation selon la revendication 1 ou 2, **caractérisé en ce que** la rainure (6c) est en forme de T.

4. Commutation selon une des revendications 1 à 3, **caractérisé en ce que** l'élément de poussée est fixé par l'intermédiaire d'une fourche (3) en prise par enveloppement externe avec le levier de contact (1).
